# EUROPÄISCHE PATENTSCHRIFT

(11) **EP 2 173 998 B1**
(45) Veröffentlichungstag und Bekanntmachung des Hinweises auf die Patenterteilung: **23.11.2011**
(21) Anmeldenummer: 08774116.1
(22) Anmeldetag: 18.06.2008
(51) Int. Cl.: F02M 61/14

(54) **VORRICHTUNG ZUR BEFESTIGUNG VON KRAFTSTOFFINJEKTOREN**
APPARATUS FOR FASTENING FUEL INJECTORS
DISPOSITIF DE FIXATION D'INJECTEURS DE CARBURANT

(30) Priorität: 25.07.2007 DE 102007034611
(43) Veröffentlichungstag der Anmeldung: 14.04.2010
(73) Patentinhaber: Robert Bosch GmbH, 70442 Stuttgart (DE)
(72) Erfinder: HANNEKE, Juergen, 70499 Stuttgart (DE)
(86) Internationale Anmeldenummer: PCT/EP2008/057657
(87) Internationale Veröffentlichungsnummer: WO 2009/013077

(56) Entgegenhaltungen:
- WO-A-02/073027
- JP-A- 2000 310 332

## Beschreibung

### Stand der Technik

WO 02/073027 A1 offenbart ein Brennstoffeinspritzventil zum Einspritzen von Brennstoff in eine Brennkraftmaschine. Das Brennstoffeinspritzventil umfasst ein Ventilgehäuse, das als Düsenkörper ausgebildet ist, und einen ersten Dichtring, der das Brennstoffeinspritzventil gegen einen Zylinderkopf abdichtet. Ferner weist das Brennstoffeinspritzventil gemäß WO 02/073027A1 einen zweiten Dichtring auf, der sich an einer radial inneren Seite konisch verjüngt und mit dem ersten Dichtring zusammenwirkt.

DE 196 50 865 A1 bezieht sich auf ein Magnetventil zur Steuerung des Kraftstoffdruckes in einem Steuerraum eines. Einspritzventils, welches im Rahmen eines Common-Rail-Hochdruckspeichereinspritzsystems Verwendung finden kann. Über einen im Steuerraum eines Kraftstoffinjektors herrschenden Kraftstoffdruck wird eine Hubbewegung eines Ventilkolbens gesteuert, mit dem eine Einspritzöffnung des Einspritzventils geöffnet oder geschlossen wird. Das Magnetventil umfasst einen Elektromagneten, einen beweglichen Anker und ein mit dem Anker bewegtes und von einer Ventilschließfeder in Schließrichtung beaufschlagtes Ventilglied, das mit dem Ventilsitz des Magnetventils zusammenwirkt und so den Kraftstoffabfluss aus dem Steuerraum steuert.

Je nach Einbaufall werden Kraftstoffinjektoren zum Beispiel mittels einer Spannpratze oder dergleichen abhängig von der Konfiguration des Zylinderkopfes des Motorenherstellers am Zylinderkopf befestigt. Bisher eingesetzte Pratzenlösungen, mit denen Kraftstoffinjektoren im Zylinderkopfbereich von Verbrennungskraftmaschinen befestigt werden, führen toleranzbedingt zur Einleitung von Querkräften und damit zu einer Verkippung des Kraftstoffinjektors in seiner Aufnahmebohrung. Dies wiederum kann zu funktionellen Nachteilen bei der Betätigung des Kraftstoffinjektors führen, die sich in der Verbrennung des Kraftstoffes sowie in einem erhöhten Verschleiß mechanischer Komponenten im Kraftstoffinjektor selbst widerspiegeln.

Bei einer Dehnhülsenbefestigung wird ein Kraftstoffinjektor, der einen Haltekörper sowie eine Düsenspannmutter aufweist, im Zylinderkopf einer Verbrennungskraftmaschine befestigt. Am Umfang des Kraftstoffinjektors, insbesondere am Umfang des Haltekörpers, ist eine mit einem Hydraulikfluid beaufschlagbare Dehnbuchse aufgenommen. Diese Dehnbuchse umfasst mindestens eine durch das Hydraulikfluid beaufschlagbare taschenförmige Ausnehmung. Wird die Dehnbuchse mit einem Hydraulikfluid beaufschlagt, ist der Kraftstoffinjektor in einer Aufnahmebohrung des Zylinderkopfes zentriert. Aufgrund des ohnehin beengten Bauraumes im Zylinderkopf von Verbrennungskraftmaschinen, insbesondere bei Verbrennungskraftmaschinen, die zwei Ein- und zwei Auslassventile aufweisen, stellt die Unterbringung von Leitungen zur Beaufschlagung der Dehnbuchse mit einem Hydraulikfluid eine technische Herausforderung dar. Da zudem heute eingesetzte Zylinderköpfe aus Aluminium-Druckguß gefertigt werden und aufgrund der Vielzahl von unterzubringenden Leitungen die Wandstärke in den Zylinderköpfen abnimmt, kann die Festigkeit reiner Aluminiumzylinderköpfe aufgrund der verringerten Wandstärke erheblich abnehmen. Aus diesem Grunde werden heute Stahl- oder Aluminiumbuchsen eingelegt oder eingepresst. Durch die aus Festigkeitsgründen eingesetzten Stahl- oder Aluminiumbuchsen entstehen jedoch zusätzliche Toleranzen. Es ist ferner ein unterschiedliches Ausdehnungsverhalten aufgrund der unterschiedlichen Wärmeausdehnungskoeffizienten von Aluminium und Stahl hinsichtlich einer Spaltbildung über die Lebensdauer zu berücksichtigen. Insgesamt gesehen haften den bisher aus dem Stand der Technik bekannten Lösungen zur Befestigung von Kraftstoffinjektoren in Aufnahmebohrungen von Zylinderköpfen nicht unerhebliche Nachteile an, so dass zur Abhilfe zu schaffen ist.

### Offenbarung der Erfindung

Erfindungsgemäß wird vorgeschlagen, den Kraftstoffinjektor mit einer zumindest zweiteilig ausgebildeten Spannvorrichtung im offenen Bereich von Zylinderkopfbohrungen und Kühlmittelkanälen einzubauen. Um eine exakte Lage und Zentrierung des Kraftstoffinjektors im Zylinderkopf zu erreichen, wird die Spannvorrichtung zum Abstandsausgleich einerseits und andererseits zum zusätzlichen Abdichten gegen Verschmutzung von außen und ungewolltem Kühlmittelaustritt von innen angebracht. Mithin erfüllt die erfindungsgemäß vorgeschlagene Spannvorrichtung die Funktion des Abstandsausgleichs und des zusätzlichen Abdichtens.

Die Spannvorrichtung umfasst zumindest ein drehbares Bauteil und ein starr am Injektorkörper angeordnetes weiteres Bauteil. Die beiden Bauteile der erfindungsgemäß vorgeschlagenen Spannvorrichtung sind zylindrisch ausgebildet, wobei die Anlagefläche der beiden zueinander relativ bewegbaren Bauteile konisch oder keilförmig ausgebildet ist. Aufgrund der konischen/keilförmigen Ausbildung der beiden Bauteile, führt ein Verstellen des drehbar angeordneten Bauteils aufgrund der konischen Ausbildung der Anlageflächen zu einem Aufspreitzen des starren Bauteils, welches am Umfang des Kraftstoffinjektors angeordnet ist. Hierdurch wird ein Spalt zwischen dem Kraftstoffinjektor und dem Zylinderkopf verkleinert, bis es zu einer Anlage der Mantelfläche des Kraftstoffinjektors an der Innenumfangsfläche der Aufnahmebohrung am Zylinderkopf kommt. Da das Spreitzen gleichmäßig am Umfang verteilt erfolgt, liegt auch der Kraftstoffinjektor gleichmäßig an der Wandung des Zylinderkopfes an. Durch den Kontakt der metallischen Materialien von Kraftstoffinjektor und Zylinderkopf wird eine direkte Führung des Kraftstoffinjektors an der Zylinderkopfwand erreicht. Dieser metallische Kontakt bewirkt gleichzeitig eine zusätzliche radiale Abdichtung. Diese Abdichtung zwischen der Aufnahmebohrung im Zylinderkopf und der Mantelfläche des Kraftstoffinjektors kann durch ein beschichtetes Spannelement, so zum Beispiel mit einem Elastomermaterial, weiter verbessert werden. Die Elastomerbeschichtung hat darüber hinaus den Vorteil, dass diese den Zylinderkopf vor Beschädigungen durch das Spannelement schützt, falls eine zu starke Aufspreitzung durch das Aufbringen eines zu hohen Drehmomentes auf die Spanneinrichtung beim Anziehen des drehbaren Spannelementes aufgetreten sein sollte.

Die erfindungsgemäß vorgeschlagene Spanneinrichtung, die mindestens zweiteilig ausgebildet ist und sowohl einen Abstandsausgleich als auch eine Abdichtwirkung erfüllt, kann zum Beispiel an Kraftstoffinjektoren eingesetzt werden, die bei Hochdruckspeichereinspritzsystemen (Common-Rail) eingesetzt werden, oder auch bei Einspritzventilen, die im Wesentlichen eine schlanke zylindrische Form aufweisen. Des Weiteren kann die erfindungsgemäß vorgeschlagene Spannvorrichtung bei zylindrischen Bauteilen an abzudichtenden Bohrungen eingesetzt werden.

### Kurze Beschreibung der Zeichnungen

Ausführungsbeispiele der Erfindung sind in den Zeichnungen dargestellt und in der nachfolgenden Beschreibung näher erläutert.

Es zeigen
- Figur 1: zeigt eine Einbausituation eines Kraftstoffinjektors in einer Aufnahmebohrung eines Zylinderkopfes, in dem Kühlmittelkanäle verlaufen,
- Figur 2: die erfindungsgemäß vorgeschlagene Spannvorrichtung mit konisch oder keilförmig ausgebildeten Anlageflächen im ungespannten Zustand und
- Figur 3: die erfindungsgemäß vorgeschlagene Spannvorrichtung im gespannten Zustand.

Wie der linken Hälfte der Figur 1 entnehmbar ist, ist in einem Zylinderkopf 10, der zum Beispiel aus reinem Aluminium oder aus einer Aluminium/Stahllegierung gefertigt ist, eine Aufnahmebohrung 12 vorgesehen. In die Aufnahmebohrung 12 des Zylinderkopfes 10 aus Aluminium oder einer Aluminium/Stahllegierung ist eine Einlegebuchse 14 eingelassen. Eine Wanddicke der Einlegebuchse 14 ist durch Bezugszeichen 16 bezeichnet. Innerhalb der Einlegebuchse 14 ist ein Einbauraum 24 zur Aufnahme eines Kraftstoffinjektors 26 vorgesehen. Ein Durchmesser der Aufnahmebohrung 12 ist durch Bezugszeichen 22 angedeutet. Durch die in die Aufnahmebohrung 12 eingelassene Einlegebuchse 14 sind Kühlmittel führende Kanäle 18 abgedichtet; ein Absatz der Einlegebuchse 14 ruht auf einem Absatz 20, der seinerseits bei der Fertigung der Aufnahmebohrung 12 im Zylinderkopf 10 hergestellt wird.

### Ausführungsformen:

Der rechten Hälfte der Figur 1 ist entnehmbar, dass in die Aufnahmebohrung 12 im Zylinderkopf 10, der entweder aus reinem Aluminium oder aus einer Aluminium/Stahllegierung gefertigt ist, ein Kraftstoffinjektor 26 eingelassen ist. Der Kraftstoffinjektor 26 ist symmetrisch bezüglich seiner Achse 28 aufgebaut und umfasst eine Mantelfläche 30. An der Mantelfläche 30 des Kraftstoffinjektors 26 ist eine Unterschale 40 einer erfindungsgemäß vorgeschlagenen Befestigungs- oder Spannvorrichtung 32 starr und verdrehfest aufgenommen. Die Spannvorrichtung 32, mit deren Hilfe der Kraftstoffinjektor 26 in der Aufnahmebohrung 12 im Zylinderkopf 10 festgelegt ist, umfasst mindestens die starr an der Mantelfläche 30 des Kraftstoffinjektors 26 aufgenommene Unterschale 40 und auch eine mit dieser zusammenwirkende Oberschale 38. Während die Oberschale 38 drehbar relativ zur Mantelfläche 30 des Kraftstoffinjektors 26 ausgeführt ist, ist die Unterschale 40 mittels eines Widerlagers, so zum Beispiel in Gestalt eines Sprengringes, drehfest an der Mantelfläche 30 des Kraftstoffinjektors 26 aufgenommen.

Eine Verdrehbewegung wird in die Oberschale 38 mittels eines durch Bezugszeichen 84 kenntlich gemachten Werkzeugansatzes eingeleitet.

Wie aus der Schnittdarstellung in der rechten Hälfte gemäß Figur 1 des weiteren hervorgeht, wird der Kühlmedium 86 führende Kanal 18 über eine erste Kanalabdichtung 58 und eine axial von dieser beabstandete zweite Kanalabdichtung 60 abgedichtet. Die beiden Kanalabdichtungen 58 bzw. 60 sind in Umfangsnuten 62 in der Mantelfläche 30 des Kraftstoffinjektors 26 eingelassen.

Eine obere Führung 50 des Kraftstoffinjektors 26 ist durch die erfindungsgemäß vorgeschlagene Spannvorrichtung 32 gegeben, die im in Figur 3 näher dargestellten gespannten Zustand 72 den Kraftstoffinjektor 26 in der Aufnahmebohrung 12 fixiert, während der Kraftstoffinjektor 26 an einer Düsenspannmutter 54 umfassenden unteren Führung 52 im Zylinderkopf 10 aufgenommen ist. Wie aus Figur 1 hervorgeht, ist der Kühlmedium 86 führende Kanal 18 über die erste Kanalabdichtung 58 bzw. die zweite Kanalabdichtung 60 sowohl zum Spalt 60 der Aufnahmebohrung 12 in vertikale Richtung nach oben abgedichtet, als auch unterhalb der zweiten Kanalabdichtung 60 zum brennraumseitigen Ende des Kraftstoffinjektors 26 hin abgedichtet.

Wie des weiteren aus der Darstellung gemäß Figur 1 hervorgeht, umfasst die Spanneinrichtung 32, insbesondere deren drehbar an der Mantelfläche 30 des Kraftstoffinjektors 26 aufgenommene Oberschale 38, ein Innengewinde 36, welches mit einem Gewindeabschnitt 34 der Mantelfläche 30 des Kraftstoffinjektors 26 zusammenwirkt. Bei Einleitung einer Verdrehbewegung in die Oberschale 38 der erfindungsgemäß vorgeschlagenen Spannvorrichtung 32 durch Einleiten eines Drehmomentes am Werkzeugansatz 84, verfährt die Oberschale 38 in axiale Richtung nach unten und spreitzt die Unterschale 40, die ihrerseits starr an der Mantelfläche 30 des Kraftstoffinjektors 26 aufgenommen ist, in radiale Richtung nach außen auf, so dass der Kraftstoffinjektor 26 im Bereich der oberen Führung 50 in der Aufnahmebohrung 12 im Zylinderkopf 10 fixiert und zentriert ist. Mit Bezugszeichen 82 ist eine Axialkraft bezeichnet, die auf den Kraftstoffinjektor 26 in vertikale Richtung nach unten wirkt. Durch diese auf den Kraftstoffinjektor 26 aufgebrachte Vorlast, die in der Größenordnung zwischen 7 kN und 9kN liegt, was wiederum abhängig vom Einbaufall ist, wird eine Dichtkraft erzeugt. Die Dichtkraft ist an einer Schnittstelle zwischen der Düsenspannmutter 54 und dem Zylinderkopf 10 gegebenenfalls unter Zwischenschaltung einer Kupferdichtscheibe wirksam.

Der Darstellung gemäß Figur 2 ist eine Detailansicht der erfindungsgemäß vorgeschlagenen Spanneinrichtung im ungespannten Zustand zu entnehmen.

Wie aus der Darstellung gemäß Figur 2 hervorgeht, ist der Zylinderkopf 10, der aus Aluminium oder aus einer Aluminium/Stahllegierung gefertigt ist, nur teilweise dargestellt. In die Aufnahmebohrung 12 des Zylinderkopfes 10 ist der Kraftstoffinjektor 26 eingelassen. Dieser umfasst an seiner Mantelfläche 30 den Gewindeabschnitt 34, der mit dem korrespondierend ausgebildeten Innengewinde 36 der Oberschale 38 der Spanneinrichtung 32 kämmt. Bei Einleiten einer Drehbewegung in die Oberschale 38 der Spanneinrichtung 32 fährt eine erste Anlagefläche 42, die in einem Kegelwinkel 48 ausgebildet ist, in eine komplementär ausgebildete zweite Anlagefläche 44 in den oberen Bereich der Unterschale 40 ein. Die starr an der Mantelfläche 30 des Kraftstoffinjektors 26 aufgenommene Unterschale 40 wird aufgrund des Einfahrens der ersten Anlagefläche 42 in die zweite Anlagefläche 44 der Unterschale 40 in radiale Richtung nach außen aufgespreitzt. In der Darstellung gemäß Figur 2 ist der ungespannte Zustand 64 der Spanneinrichtung 32 dargestellt, d.h. zwischen der Außenumfangsfläche der Unterschale 40 und einer Innenwandung 68 der Aufnahmebohrung 12 existiert noch ein Spalt 70. Wie in Zusammenhang mit Figur 1 bereits erläutert, erfolgt die Einleitung der Verdrehbewegung in die Oberschale 38 der erfindungsgemäß vorgeschlagenen, mindestens zweiteilig ausgebildeten Spanneinrichtung 32 durch den am oberen Ende angeordneten Werkzeugansatz 84.

Die Unterschale 40, die starr, d.h. nicht relativ bewegbar zur Mantelfläche 30 des Kraftstoffinjektors 26 an diesem aufgenommen ist, wird mittels eines zum Beispiel als Sprengring beschaffenen Widerlagers 66 an der Mantelfläche 30 des Kraftstoffinjektors 26 drehfest fixiert. Oberhalb des Widerlagers 66 ist in einer in die Mantelfläche 30 des Kraftstoffinjektors 26 eingelassene Umlaufnut 32 ein Dichtelement eingelassen, welches als O-Ring 76 ausgebildet ist. Je nach zur Verfügung stehendem Bauraum liegt eine Konizität 46 bzw. ein Kegelwinkel 48 der beiden komplementär zueinander ausgebildeten Anlageflächen 42, 44 in der Größenordnung zwischen 2° bis 15° Kegelwinkel 48 gewählt wird, in dem die komplementär zueinander ausgebildeten Anlageflächen 42 und 44 einander berühren, desto langsamer folgt beim Aufspreitzen der starr an der Mantelfläche des Kraftstoffinjektors 26 aufgenommenen Unterschale 40. Die Geschwindigkeit des radialen Aufspreitzens der Unterschale 40, d.h. deren Radialverformung ist des Weiteren abhängig von der Steigung des Gewindes, welches im Gewindeabschnitt 34 an der Mantelfläche des Kraftstoffinjektors 26 ausgebildet ist.

Je größer der Kegelwinkel 48 bzw. die Konizität 46 der beiden Anlageflächen 42, 44, die komplementär zueinander ausgebildet sind, gewählt wird, desto schneller erfolgt die Verformungsbewegung, d.h. das radiale Aufspreitzen der starr am Kraftstoffinjektor 26 aufgenommenen Unterschale 40.

Figur 3 zeigt die Spanneinrichtung zur Zentrierung und Fixierung des Kraftstoffinjektors im Zylinderkopf einer Verbrennungskraftmaschine im gespannten Zustand.

Wie aus der Darstellung gemäß Figur 3 hervorgeht, ist die erfindungsgemäß vorgeschlagene Spanneinrichtung 32 im gespannten Zustand 72 derart verformt, dass die durch Einfahren der Oberschale 38 in die Unterschale 40 verformte Unterschale 40, die eine Elastomerbeschichtung 74 umfassen kann, an der Innenwand 68 der Aufnahmebohrung 12 anliegt.. Aufgrund der Konizität 46 bzw. des Kegelwinkels 48 der beiden komplementär zueinander ausgebildeten Anlageflächen 42, 44 und der beim Einfahren der Oberschale 38 in die Unterschale 40 erfolgenden radialen Aufspreitzung der Unterschale 40, legt sich die Elastomerbeschichtung 74, wie in Figur 3 dargestellt, im Kontaktbereich 80 an die Innenwand 68 des Zylinderkopfes 12 an. Je nach Höhe der aufgebrachten, in axiale Richtung wirkenden Axialkraft 82 erfolgt die radiale Aufspreitzung der Unterschale 40 mehr oder weniger stark. Um Beschädigungen beim Anziehen der Spanneinrichtung 32, insbesondere der Innenwandung 68 der Aufnahmebohrung 12 des Zylinderkopfes 10 zu vermeiden, kann an der Außenumfangsfläche der Unterschale 40 die in Figur 3 gestrichelt angedeutete Elastomerbeschichtung 74 vorgesehen sein. Durch die gleichmäßig in radiale Richtung verlaufende Verformung des oberen Randes der Unterschale 40 der Spanneinrichtung 32 wird einerseits die obere Führung 50 des Kraftstoffinjektors 26 in der Aufnahmebohrung 12 des Zylinderkopfes 10 erreicht, andererseits der Kraftstoffinjektor 26 in der Aufnahmebohrung 12 in Bezug auf dessen Innenwandung 68 zentriert. Schließlich übernimmt die erfindungsgemäß vorgeschlagene Spanneinrichtung 32 im in Figur 3 dargestellten, gespannten Zustand 72 eine Abdichtung des in axiale Richtung unterhalb der Unterschale 40 liegenden, sich anschließenden Bereiches des Kraftstoffinjektors 26 in der Aufnahmebohrung 12.

Durch den gespannten Zustand 72, der in der Figur 3 dargestellt ist, kann bei einem Versagen der in Figur 1 dargestellten ersten Kanalabdichtung 58 des Kühlmedium 86 führenden Kanals 18 ein Austritt von Kühlmedium über den Zylinderkopf 10 bzw. dessen Aufnahmebohrung 12 in die Umwelt verhindert werden. Demnach übernimmt die erfindungsgemäß vorgeschlagene, zumindest zweiteilig ausgebildete Spanneinrichtung 32, zumindest die Oberschale 38 und die Unterschale 40 umfassend, eine weitere Abdichtfunktion.

Wie aus der Darstellung gemäß Figur 3 des weiteren hervorgeht, erfolgt die radiale Aufspreitzung der Unterschale 40 der Spanneinrichtung 32 im gespannten Zustand 72, je nachdem, wie weit die Oberschale 38, die durch die Axialkraft 82 beaufschlagt ist, im Bereich der Konizität 46 der Anlageflächen 42, 44 in diese einfährt. Der Kegelwinkel 48, in dem die erste Anlagefäche 42 sowie die zweite Anlagefläche 44 der Oberschale 38 und der Unterschale 40 der Spanneinrichtung 32 ausgebildet sind, liegt in einem Winkelbereich zwischen 2° und 15° je nach Platzverhältnissen im Bereich des Zylinderkopfes 10.

Figur 3 ist des weiteren entnehmbar, dass die Innenwand 68 der Aufnahmebohrung 12 im Zylinderkopf 10 durch eine sich in Umfangsrichtung an der Oberseite der Unterschale 40 erstreckende Elastomerbeschichtung 74 geschützt ist. Je nach Anzugsdrehmoment, was über den Werkzeugansatz 84 in die Oberschale 38 der Spanneinrichtung eingeleitet wird, kann durch die Elastomerbeschichtung 74 eine Beschädigung der Innenwand 68 der Aufnahmebohrung 12 im Zylinderkopf 10 verhindert werden.

Die in radiale Richtung ausgelenkte Lage, die Verformung der Unterschale 40 bei in diese axial eingefahrener Oberschale 38 im Bereich der Anlageflächen 42, 44, ist in der Darstellung gemäß Figur 3 durch Bezugszeichen 78 angedeutet. In der Darstellung gemäß Figur 3 ist die bereits im Zusammenhang mit Figur 1 erwähnte Axialkraft 82 dargestellt. Mit der Axialkraft 82 wird der Kraftstoffinjektor 26 in seine untere Führung 52 gestellt, wo die Axialkraft 82 zur Erzeugung einer Dichtkraft wirkt. Über diese ist das brennraumseitige Ende des Kraftstoffinjektors 26 gegen die Aufnahmebohrung 12 im Zylinderkopf 10 abgedichtet. Des Weiteren erfolgt durch das Einleiten eines Drehmomentes im Werkzeugansatz 84 die Einleitung einer Rotationsbewegung in die drehbar angeordnete Oberschale 38. Die Oberschale 38 fährt mit ihrer ersten Anlagefläche 42 in die zweite Anlagefläche 44 der starr am Kraftstoffinjektor 26 aufgenommenen Unterschale 40 ein und spreitzt diese, wie in der Darstellung gemäß Figur 3 dargestellt, in radiale Richtung auf.

## Patentansprüche

1. Vorrichtung (32) zur Befestigung eines Kraftstoffinjektors (26) in einer Aufnahmebohrung (12) eines Zylinderkopfes (10) einer Verbrennungskraftmaschine, **dadurch gekennzeichnet, dass** der Kraftstoffinjektor (26) in der Aufnahmebohrung (12) des Zylinderkopfes (10) mit einer Spanneinrichtung (32; 38, 40) befestigbar ist, wobei die Spanneinrichtung (32) zumindest eine drehbar angeordnete Oberschale (38) und eine starr am Kraftstoffinjektor angeordnete Unterschale (40) umfasst, wobei die Spannvorrichtung (32) Anlageflächen (42, 44) aufweist, die in einer Konizität (46) komplementär zueinander ausgeführt sind, und eine erste Anlagefläche (42) der Oberschale (38) in einem Kegelwinkel (48) ausgebildet ist, der komplementär zu dem Kegelwinkel ist, in dem die zweite Anlagefläche (44) der starr angeordneten Unterschale (40) der Spanneinrichtung (32) ausgebildet ist, wobei im gespannten Zustand (72) der Spanneinrichtung (32) die Unterschale (40) in radiale Richtung aufgespreitzt ist und dichtend an einer Innenwand (68) der Aufnahmebohrung (12) im Zylinderkopf (10) der Verbrennungskraftmaschine anlegbar ist.

2. Vorrichtung gemäß Anspruch 1, **dadurch gekennzeichnet, dass** in die Oberschale (38) über einen Werkzeugansatz (84) ein Drehmoment einleitbar ist, während die Unterschale (40) drehfest am Kraftstoffinjektor (26) aufgenommen ist.

3. Vorrichtung gemäß Anspruch 1, **dadurch gekennzeichnet, dass** die Unterschale (40) der Spanneinrichtung (32) an ihrer Außenumfangsfläche eine Elastomerbeschichtung (74) umfasst.

4. Vorrichtung gemäß einem oder mehrerer der vorgehenden Ansprüche, **dadurch gekennzeichnet, dass** im Bereich der Aufnahmebohrung (12) im Zylinderkopf (10) mindestens eine Kanalabdichtung (58, 60) am Kraftstoffinjektor vorgesehen ist, um im Bereich der Aufnahmebohrung (12) im Zylinderkopf (10) verlaufende, Kühlmedium (86) führende Kanäle 18 abzudichten.

5. Vorrichtung gemäß Anspruch 4, **dadurch gekennzeichnet, dass** eine erste Kanalabdichtung (58) und eine zweite Kanalabdichtung (60) in Umfangsnuten (62) an einer Mantelfläche (30) des Kraftstoffinjektors (26) aufgenommen sind.

6. Vorrichtung gemäß Anspruch 4 oder 5, **dadurch gekennzeichnet, dass** im gespannten Zustand (72) der Spanneinrichtung (32) der Umfang der Unterschale (40) in radiale Richtung gleichmäßig aufgespreitzt ist.

## Claims

1. Device (32) for fastening a fuel injector (26) in a receiving bore (12) of a cylinder head (10) of an internal combustion engine, **characterized in that** the fuel injector (26) can be fastened in the receiving bore (12) of the cylinder head (10) by means of a clamping device (32; 38, 40), wherein the clamping device (32) comprises at least one rotatably arranged upper shell (38) and one lower shell (40) which is arranged fixedly on the fuel injector, wherein the clamping device (32) has contact surfaces (42, 44) which are of complementary design to one another with regard to a conicity (46), and a first contact surface (42) of the upper shell (38) is formed with a cone angle (48) which is complementary to the cone angle with which the second contact surface (44) of the fixedly arranged lower shell (40) of the clamping device (32) is formed, wherein in the clamped state (72) of the clamping device (32), the lower shell (40) is spread open in the radial direction and can be placed in sealing contact with an inner wall (68) of the receiving bore (12) in the cylinder head (10) of the internal combustion engine.

2. Device according to Claim 1, **characterized in that** a torque can be introduced into the upper shell (38) via a tool attachment (84), whereas the lower shell (40) is held rotationally fixed on the fuel injector (26).

3. Device according to Claim 1, **characterized in that** the lower shell (40) of the clamping device (32) comprises an elastomer coating (74) on its outer circumferential surface.

4. Device according to one or more of the preceding claims, **characterized in that** at least one duct seal (58, 60) is provided on the fuel injector in the region of the receiving bore (12) in the cylinder head (10) in order to seal off ducts (18) which run in the region of the receiving bore (12) in the cylinder head (10) and which conduct cooling medium (86).

5. Device according to Claim 4, **characterized in that** a first duct seal (58) and a second duct seal (60) are held in circumferential grooves (62) on a lateral surface (30) of the fuel injector (26).

6. Device according to Claim 4 or 5, **characterized in that**, in the clamped state (72) of the clamping device (32), the circumference of the lower shell (40) is spread open uniformly in the radial direction.

## Revendications

1. Dispositif (32) pour la fixation d'un injecteur de carburant (26) dans un alésage de réception (12) d'une culasse (10) d'un moteur à combustion interne, **caractérisé en ce que** l'injecteur de carburant (26) peut être fixé dans l'alésage de réception (12) de la culasse (10) avec un dispositif de serrage (32 ; 38, 40), le dispositif de serrage (32) comprenant au moins une coque supérieure (38) disposée de manière rotative et une coque inférieure (40) disposée rigidement sur l'injecteur de carburant, le dispositif de serrage (32) présentant des surfaces d'appui (42, 44) qui sont réalisées de manière complémentaire avec une conicité (46), et une première surface d'appui (42) de la coque supérieure (38) étant réalisée avec un angle de conicité qui est complémentaire à l'angle de conicité selon lequel est réalisée la surface d'appui (44) de la coque inférieure (40) disposée rigidement du dispositif de serrage (32), la coque inférieure (40), dans l'état serré (72) du dispositif de serrage (32), étant écartée dans la direction radiale et pouvant s'appliquer de manière hermétique contre une paroi intérieure (68) de l'alésage de réception (12) dans la culasse (10) du moteur à combustion interne.

2. Dispositif selon la revendication 1, **caractérisé en ce que** dans la coque supérieure (38) peut être introduit un couple par le biais d'une pièce d'outil (84), tandis que la coque inférieure (40) est reçue de manière solidaire en rotation sur l'injecteur de carburant (26).

3. Dispositif selon la revendication 1, **caractérisé en ce que** la coque inférieure (40) du dispositif de serrage (32) comprend sur sa surface périphérique extérieure un revêtement en élastomère (74).

4. Dispositif selon l'une quelconque ou plusieurs des revendications précédentes, **caractérisé en ce que** dans la région de l'alésage de réception (12) dans la culasse (10) est prévu au moins une garniture d'étanchéité de canal (58, 60) sur l'injecteur de carburant, afin d'étanchéifier des canaux (18) conduisant du réfrigérant (86), s'étendant dans la culasse (10) dans la région de l'alésage de réception (12).

5. Dispositif selon la revendication 4, **caractérisé en ce qu'**une première garniture d'étanchéité de canal (58) et une deuxième garniture d'étanchéité de canal (60) sont reçues dans des rainures périphériques (62) sur une surface d'enveloppe (30) de l'injecteur de carburant (26).

6. Dispositif selon la revendication 4 ou 5, **caractérisé en ce que** dans l'état serré (72) du dispositif de serrage (32), la périphérie de la coque inférieure (40) est écartée de manière uniforme dans la direction radiale.
